# EUROPÄISCHE PATENTSCHRIFT

(11) **EP 1 870 338 B1**
(45) Veröffentlichungstag und Bekanntmachung des Hinweises auf die Patenterteilung: **27.08.2008**
(21) Anmeldenummer: 06012765.1
(22) Anmeldetag: 21.06.2006
(51) Int. Cl.: B65C 5/02

(54) **Etikettiervorrichtung für flache Gegenstände**
Apparatus for labelling flat objects
Dispositif d'étiquetage d'objets plats

(43) Veröffentlichungstag der Anmeldung: 26.12.2007
(73) Patentinhaber: Pierau Unternehmensberatung GmbH, 22391 Hamburg (DE)
(72) Erfinder: Heydolph, Thomas, 81827 München (DE); Spitzki, Andreas, 22307 Hamburg (DE)
(74) Vertreter: Glawe, Delfs, Moll

(56) Entgegenhaltungen:
- DE-A1- 4 020 069
- DE-A1- 4 114 937
- DE-U1- 9 100 267

## Beschreibung

Die Erfindung betrifft eine Vorrichtung zum Versehen von flachen flexiblen Gegenständen, insbesondere Kleidungsstücken, mit Etiketten gemäss dem Oberbegriff des Anspruchs 1 und wie bekannt aus der DE 91 00 267 U.

Gegenstände, die im Handel vertrieben werden, aber auch andere Gegenstände müssen regelmäßig mit Etiketten versehen werden, um sie identifizieren zu können. Bei großen Stückzahlen möchte man die Etiketten nicht von Hand anbringen, sondern möchte hierfür ein mehr oder weniger automatisiertes Verfahren und eine entsprechende Vorrichtung verwenden. Während bei starren Gegenständen die Etikettierung auf verhältnismäßig einfache Weise durchgeführt werden kann, ist dies bei flexiblen Gegenständen normalerweise nicht möglich, insbesondere, wenn diese in hoher Stückzahl gefördert werden.

Die Aufgabe der Erfindung besteht in der Schaffung einer Vorrichtung der eingangs genannten Art, mit der flache, flexible Gegenstände, insbesondere Kleidungsstücke mit hoher Geschwindigkeit zuverlässig mit Etiketten versehen werden können.

Diese Aufgabe wird durch eine Vorrichtung mit den kennzeichnenden Merkmalen des Anspruchs 1 gelösst.

Die Gegenstände werden also mit einer Fördereinrichtung mit Förderelementen befördert, an denen die Gegenstände aufgehängt sind. Mit einer solchen Fördereinrichtung lassen sich hohe Durchsatzgeschwindigkeiten erzielen. Mit einer solchen Fördereinrichtung wird man normalerweise, um Platz zu sparen, die Gegenstände so transportieren, dass ihre Förderrichtung senkrecht zur flächigen Erstreckung der Gegenstände erfolgt. In diesem Falle erfolgt die Etikettierung im Wesentlichen in Förderrichtung. Es besteht dabei einerseits das Problem, dass die Etikettiereinrichtung jeweils aus dem Förderweg herausgeschwenkt werden muss, wenn der etikettierte Gegenstand weiterbewegt wird. Andererseits besteht das Problem, dass der Gegenstand, der flexibel ist, fixiert werden muss.

Dies wird durch die Merkmale der Erfindung ermöglicht, indem die Fördereinrichtung einen abwärtsgeneigten Bereich aufweist. Aufgrund des abwärtsgeneigten Bereiches braucht die Etikettiereinrichtung nicht mehr verschwenkt zu werden, sondern kann linear, d. h. horizontal aus dem Förderweg entfernt werden. Durch die Anschlagplatte wird bewirkt, dass sich der Gegenstand aufgrund seiner Bewegung gegen die Anschlagplatte bewegt und dort anliegend kurz fixiert wird, so dass das Etikett angebracht werden kann.

Wenn die Anschlagplatte im unteren Bereich gegen die Förderrichtung geneigt ist, erhält man so eine begrenzte "Tisch"-Wirkung, d. h., dass der flexible Gegenstand besonders gut auf der Anschlagplatte aufliegt, damit dann die Etikettierung vorgenommen werden kann.

Die Anschlagplatte muss selbstverständlich ebenfalls aus dem Förderweg herausbewegt werden, wenn der Gegenstand etikettiert und weiter gefördert werden soll. Dabei hat es sich als besonders zweckmäßig erwiesen, wenn die Anschlagplatte verschwenkbar ist.

Wie dies bereits als besonders vorteilhaft erwähnt wurde, ist die Etikettiereinrichtung mit einem Linearantrieb versehen, obwohl bei anderen Ausführungsformen auch eine Verschwenkbarkeit vorgesehen sein könnte.

Die Anschlagplatte und die Etikettiereinrichtung sind bei einer vorteilhaften Ausführungsform pneumatisch antreibbar. Andere Arten des Antriebs, z. B. elektrisch sind ebenfalls möglich.

Zweckmäßigerweise sind die Förderelemente im Bereich der Etikettierung anhaltbar, um so zu vermeiden, dass der Gegenstand während des Etikettierens über die Anschlagplatte gezogen wird.

In sehr vielen Fällen wird es erforderlich sein, dass unterschiedliche Etiketten an unterschiedlichen Gegenständen angebracht werden müssen. Für diesen Zweck ist es zweckmäßig, dass die Förderelemente einen elektronischen Chip oder einen Transponder aufweisen. Ist bekannt, an welchem Förderelement ein Gegenstand angehängt ist, kann auf diese Weise automatisch die richtige Etikettierung vorgenommen werden.

Zweckmäßigerweise ist die Etikettiereinrichtung gleichzeitig mit der Anschlagplatte zum zu etikettierenden Gegenstand bewegbar. Beide erreichen den Gegenstand also gleichzeitig.

Es ist aber auch denkbar, dass die Etikettiereinrichtung unabhängig von der Anschlagplatte zum etikettierenden Gegenstand bewegbar ist.

Insbesondere kann bei einer vorteilhaften Ausführungsform vorgesehen sein, dass die Anschlagplatte eine Ausnehmung aufweist, in die die Etikettiereinrichtung zum Etikettieren einführbar ist. Auf diese Weise ist sichergestellt, dass der Gegenstand um den Ort des anzubringenden Etiketts durch die Anschlagplatte fixiert ist.

Um die Größe der bewegten Massen zu reduzieren und dadurch höhere Bearbeitungsgeschwindigkeiten zu erzielen, ist vorteilhafterweise vorgesehen, dass die Anschlagplatte eine geringere Höhe als die zu etikettierenden Gegenstände hat. Wenn z. B. der obere Teil des Gegenstands etikettiert werden soll, spielt es keine Rolle, dass der untere Teil nicht durch die Anschlagplatte fixiert ist, sondern ein wenig pendeln kann.

Man wird verstehen, dass die Gegenstände im Bereich der Etikettiereinrichtung einen gewissen Mindestabstand haben müssen, damit Anschlagplatte und Etikettiereinrichtung zwischen die Gegenstände bewegt werden können. Gegebenenfalls wird man die Gegenstände vor Erreichen des Bereichs der Etikettiereinrichtung vereinzeln müssen.

Die Erfindung wird im Folgenden anhand einer vorteilhaften Ausführungsform unter Bezugnahme auf die beigefügten Zeichnungen bspw. beschrieben. Es zeigen in schematischer Darstellung:
- Fig. 1: eine Draufsicht auf ein zu etikettierendes Kleidungsstück, das an einer Fördereinrichtung aufgehängt ist;
- Fig. 2: das Prinzip der Etikettiereinrichtung von der Seite; und
- Fig. 3: die Anschlagplatte, mit der das Kleidungsstück zum Etikettieren fixiert wird, und ihre Wirkungsweise.

In Fig. 1 ist ein Kleidungsstück 1 gezeigt, das in einer Folie eingeschlossen ist. Das Kleidungsstück wird dabei mit einem Bügel 2 an einem Förderelement 3 einer Fördereinrichtung 5 befestigt. Am Kleidungsstück 1 bzw. der dieses umschließenden Folie soll ein Etikett 4 im oberen Teil angebracht werden.

Wie dies in Fig. 2 gezeigt ist, werden die Förderelemente 3 in einer Fördereinrichtung 5 bewegt, die einen geneigten Teil bei 6 aufweist. In diesem geneigten Teil werden die Kleidungsstücke 1 vereinzelt. Bei 7 ist eine Etikettiereinrichtung gezeigt, die jeweils auf ein Kleidungsstück zubewegt wird, um dieses zu etikettieren. Die Etikettiereinrichtung 7 wird dabei in Richtung des Pfeiles 8 auf das Kleidungsstück 1 zubewegt. Anschließend wird die Etikettiereinrichtung 7 zurückbewegt, damit das Kleidungsstück weiter in Richtung des Pfeiles 9 nach links bewegt werden kann. Die Etikettiereinrichtung 7 ist dabei mit einer Antriebseinrichtung und Vorratsrolle für Etiketten verbunden, die bei 10 gezeigt sind.

Wie dies in Fig. 3 gezeigt ist, wird nun, was aus der schematischen Darstellung der Fig. 2 nicht ersichtlich ist, nicht das Kleidungsstück 1 im freihängenden Zustand mit einem Etikett versehen. Es wird vielmehr gleichzeitig mit der Etikettiereinrichtung 7 die in Fig. 3 gezeigte Anschlagplatte 11 aus der gestrichelten Stellung in die ausgezogene Stellung gegen das Kleidungsstück 1 bewegt. Schwebt das Kleidungsstück 1 gegen die Anschlagplatte 11 an, wird der Antrieb des entsprechenden Förderelementes 3 kurzzeitig unterbrochen, so dass das Kleidungsstück 1 im oberen Teil an der Anschlagplatte 11 anliegt, wobei es dann mithilfe der Etikettiereinrichtung 7 etikettiert werden kann. Der untere Teil kann dabei eine Pendelbewegung ausführen, was den Etikettiervorgang nicht behindert. Anschließend wird dann die Etikettiereinrichtung 7 und die Anschlagplatte 11 wieder aus der Bahn des Kleidungsstücks 1 herausbewegt, damit dieses weiter gefördert werden kann.

## Patentansprüche

1. Vorrichtung zum Versehen von flachen flexiblen Gegenständen (1), insbesondere Kleidungsstücken, mit Etiketten, die eine Fördereinrichtung (5) mit Förderelementen (3) aufweist, an denen die Gegenstände (1) aufgehängt und mit denen sie gefördert werden, wobei die Fördereinrichtung (5) einen abwärts geneigten Bereich (6) aufweist, **dadurch gekennzeichnet, dass** in diesem Bereich eine Anschlagplatte (11) gegen die sich der Gegenstand aufgrund seiner Bewegung bewegt und dort im oberen Teil, anliegend kurz Zwecks Etikettierung fixiert wird und eine Etikettiereinrichtung (7) für die Gegenstände (1) in die Bewegungsbahn derselben bewegbar ist.

2. Vorrichtung nach Anspruch 1, **dadurch gekennzeichnet, dass** die Anschlagplatte (11) im unteren Bereich gegen die Förderrichtung geneigt ist.

3. Vorrichtung nach Anspruch 1 oder 2, **dadurch gekennzeichnet, dass** die Anschlagplatte (11) verschwenkbar ist.

4. Vorrichtung nach einem der Ansprüche 1 bis 3, **dadurch gekennzeichnet, dass** die Etikettiereinrichtung (7) mit einem Linearantrieb versehen ist.

5. Vorrichtung nach einem der Ansprüche 1 bis 4, **dadurch gekennzeichnet, dass** die Anschlagplatte (11) und die Etikettiereinrichtung (7) pneumatisch antreibbar sind.

6. Vorrichtung nach einem der Ansprüche 1 bis 5, **dadurch gekennzeichnet, dass** die Förderelemente (3) im Bereich der Etikettiereinrichtung (7) anhaltbar sind.

7. Vorrichtung nach einem der Ansprüche 1 bis 6, **dadurch gekennzeichnet, dass** die Förderelemente (3) einen elektronischen Chip oder einen Transponder aufweisen.

8. Vorrichtung nach einem der Ansprüche 1 bis 7, **dadurch gekennzeichnet, dass** die Etikettiereinrichtung (7) gleichzeitig mit der Anschlagplatte zum zu etikettierenden Gegenstand (1) bewegbar ist.

9. Vorrichtung nach einem der Ansprüche 1 bis 7, **dadurch gekennzeichnet, dass** die Etikettiereinrichtung (7) unabhängig von der Anschlagplatte (11) zum zu etikettierenden Gegenstand (1) bewegbar ist.

10. Vorrichtung nach Anspruch 9, **dadurch gekennzeichnet, dass** die Anschlagplatte (11) eine Ausnehmung aufweist, in die die Etikettiereinrichtung (7) zum Etikettieren einführbar ist.

11. Vorrichtung nach einem der Ansprüche 1 bis 10, **dadurch gekennzeichnet, dass** die Anschlagplatte (11) eine geringere Höhe als die zu etikettierenden Gegenstände (1) hat.

## Claims

1. Device to provide flat flexible objects (1), in particular articles of clothing, with labels, which has a conveying device (5) with conveying units (3), on which the objects (1) are hung and with which they are conveyed, wherein the conveying device (5) has a downwardly inclined area (6), **characterized in that** in this area, a stopper plate (11), against which the object moves due to its movement and is fixed there for a short time lying close in the upper part for the purpose of labelling, and a labelling device (7) for the objects (1) can be moved in the movement path of the same.

2. Device according to Claim 1, **characterized in that** the stopper plate (11) is inclined in the lower area against the conveying direction.

3. Device according to Claim 1 or 2, **characterized in that** the stopper plate (11) can be pivoted.

4. Device according to any one of Claims 1 to 3, **characterized in that** the labelling device (7) is provided with a linear drive.

5. Device according to any one of Claims 1 to 4, **characterized in that** the stopper plate (11) and the labelling device (7) can be pneumatically driven.

6. Device according to any one of Claims 1 to 5, **characterized in that** the conveying units (3) can be stopped in the area of the labelling device (7).

7. Device according to any one of Claims 1 to 6, **characterized in that** the conveying units (3) have an electronic chip or a transponder.

8. Device according to any one of Claims 1 to 7, **characterized in that** the labelling device (7) can be moved at the same time with the stopper plate towards the object (1) to be labelled.

9. Device according to any one of Claims 1 to 7, **characterized in that** the labelling device (7) can be moved independently of the stopper plate (11) towards the object (1) to be labelled.

10. Device according to Claim 9, **characterized in that** the stopper plate (11) has a recess, into which the labelling device (7) can be fed for labelling.

11. Device according to any one of Claims 1 to 10, **characterized in that** the stopper plate (11) has a smaller height than the objects (1) to be labelled.

## Revendications

1. Dispositif destiné à appliquer des étiquettes sur des objets (1) plats flexibles, en particulier des vêtements, lequel comporte un dispositif de transport (5) avec des éléments de transport (3), auxquels sont suspendus les objets (1) et au moyen desquels ces derniers sont transportés, le dispositif de transport (5) comportant une zone (6) inclinée vers le bas, **caractérisé en ce que,** dans cette zone, une plaque de butée (11), contre laquelle l'objet se déplace sous l'effet de son déplacement et est immobilisé pendant un court laps de temps, avec sa partie supérieure en appui contre ladite plaque de butée, en vue de son étiquetage, et un dispositif d'étiquetage (7) pour les objets (1) peuvent être déplacés dans la trajectoire de déplacement de ces derniers.

2. Dispositif selon la revendication 1, **caractérisé en ce que** la plaque de butée (11) est inclinée dans la zone inférieure dans le sens opposé à la direction de transport.

3. Dispositif selon la revendication 1 ou 2, **caractérisé en ce que** la plaque de butée (11) pour pivoter.

4. Dispositif selon l'une quelconque des revendications 1 à 3, **caractérisé en ce que** le dispositif d'étiquetage (7) est muni d'un entraînement linéaire.

5. Dispositif selon l'une quelconque des revendications 1 à 4, **caractérisé en ce que** la plaque de butée (11) et le dispositif d'étiquetage (7) peuvent être actionnés par voie pneumatique.

6. Dispositif selon l'une quelconque des revendications 1 à 5, **caractérisé en ce que** les éléments de transport (3) peuvent être arrêtés dans la zone du dispositif d'étiquetage (7).

7. Dispositif selon l'une quelconque des revendications 1 à 6, **caractérisé en ce que** les éléments de transport (3) comportent une puce électronique ou un transpondeur.

8. Dispositif selon l'une quelconque des revendications 1 à 7, **caractérisé en ce que** le dispositif d'étiquetage (7) peut être déplacé en même temps que la plaque de butée vers l'objet (1) à étiqueter.

9. Dispositif selon l'une quelconque des revendications 1 à 7, **caractérisé en ce que** le dispositif d'étiquetage (7) peut être déplacé indépendamment de la plaque de butée (11) vers l'objet (1) à étiqueter.

10. Dispositif selon la revendication 9, **caractérisé en ce que** la plaque de butée (11) comporte un évidement, dans lequel peut être introduit le dispositif d'étiquetage (7) en vue de l'étiquetage.

11. Dispositif selon l'une quelconque des revendications 1 à 10, **caractérisé en ce que** la plaque de butée (11) a une plus faible hauteur que les objets (1) à étiqueter.
